# FASCICULE DE BREVET EUROPEEN

(11) **EP 0 874 766 B1**
(45) Date de publication et mention de la délivrance du brevet: **15.09.1999**
(21) Numéro de dépôt: 96943839.9
(22) Date de dépôt: 30.12.1996
(51) Int. Cl.: B65D 75/30, B65B 61/26, B65B 31/02

(54) **UTILISATION D'UN FILM ETIRABLE ET PELABLE POUR L'OPERCULAGE D'UN EMBALLAGE DE PRESENTATION**
VERWENDUNG EINER STRECKBAREN UND ABZIEHBAREN FOLIE FÜR DAS VERSCHLIESSENEINERVERPACKUNG
USE OF STRETCHABLE AND PEELABLE FILM FOR THE PROTECTIVE PACKAGING OF DISPLAY CONTAINERS

(30) Priorité: 11.01.1996 BE 9600024
(43) Date de publication de la demande: 04.11.1998
(73) Titulaire: Techy International S.A., 6031 Monceau-sur-Sambre (BE)
(72) Inventeur: OLIMAR, José, B-6280 Gerpinnes (BE)
(74) Mandataire: De Vleeschauwer, Nathalie
(86) Numéro de dépôt international: BE9600138
(87) Numéro de publication internationale: WO9725258

(56) Documents cités:
- EP-A- 0 285 680
- EP-A- 0 488 452
- WO-A-95/21105
- FR-A- 2 551 025
- GB-A- 2 181 399
- US-A- 3 912 823
- US-A- 4 012 888
- US-A- 4 927 691

## Description

La présente invention est relative à un procédé pour réaliser l'operculage et le scellage sous vide d'un emballage de présentation d'un produit noble, en particulier d'un produit d'alimentation de haute qualité, à l'aide d'un film étirable et pelable. Elle concerne aussi un film d'emballage étirable et pelable ayant la particularité d'être imprimé ou destiné à être imprimé en plusieurs couleurs en flexogravure ou en héliogravure multicolore, particulièrement en tri- et quadrichromie ainsi que l'utilisation , dans le domaine de l'emballage skin, d'un film étirable et pelable en vue de réaliser l'operculage et le scellage sous vide d'un emballage de présentation d'un produit de haute qualité, en particulier d'un produit d'alimentation.

La vente de produits alimentaires dans les grandes surfaces exige des emballages décoratifs de très haute qualité, qui mettent en évidence de façon convaincante la valeur et la fraîcheur des produits.

Généralement les produits sont présentés de manière prestigieuse sur une barquette ou un ravier. Ils sont ensuite recouverts d'un film supérieur hautement transparent qui enveloppe les produits comme une seconde peau.

Sur ce film est apposée une étiquette autocollant imprimée, qui a pour but de véhiculer un message publicitaire sous forme illustrée ou écrite. Au minimum y figurent les mentions obligatoires telles que : poids, ingrédients, code à barres et date limite de vente.

Sont appropriés des produits de haute gamme, tels que morceaux de viande sélectionnés, tranches de jambon fumé, pâtés ou filets de poissons ou de gibier.

Les films de matière plastique mis en oeuvre doivent posséder certaines propriétés thermiques et mécaniques et répondre au moins aux exigences suivantes:
- bonne imperméabilité aux gaz et à la vapeur d'eau afin d'assurer une longue conservation;
- ouverture facile de la soudure malgré l'exigence d'une grande étanchéité de la soudure;
- présentation prestigieuse;
- brillance élevée;
- état de surface permettant le collage des étiquettes autocollantes imprimées, et
- stabilité thermique élevée.

On connaît par US-A-3912823 un film en PET étiré et imprimé. Toutefois, ce film n'est pas complexé à un support soudant au moyen d'un adhésif Dans le document US 3912823, lors de la soudure du film inférieur en PET "1" avec le film supérieur en PET "2", le film supérieur n'est pas du type pelable. En fait, dans l'emballage suivant US-A-3912823, les films inférieur et supérieur doivent appartenir à la même famille pour permettre leur soudure l'un à l'autre. La soudure obtenue entre lesdits films est permanente, c'est-à-dire n'est pas pelable. L'ouverture de l'emballage constitué de films soudés en PET nécessite l'emploi d'un objet tranchant.

On connaît par le document EP-A-0328245, l'utilisation de films skin coextrudés à base de polyéthylène pelable et barrière utilisés comme emballages de présentation de viandes et autres denrées alimentaires.

Ces films coextrudés, de par leur structure relativement souple leur permettent d'entourer parfaitement les contours des produits à emballer sans présenter la moindre ride. Ils forment une barrière efficace contre les gaz.

A cause de leur grande élasticité, liée à leur processus de fabrication ainsi gu'à la nature des résines utilisées, ces matériaux n'ont pas les caractéristiques nécessaires et suffisantes pour être imprimés car, par exemple, l'impression en héliogravure multicolore en tri- ou quadrichromie exige l'utilisation d'un support imprimable ayant une bonne stabilité dimensionnelle sur machine d'impression. Cette stabilité dimensionnelle permet d'avoir lors de l'impression, un repérage parfait des différentes couleurs et la constance d'un pas mécanique imposé par la machine d'emballage.

En conséquence, les supports fabriqués Par coextrusion et utilisés à ce jour dans les applications "skin" de par leur grand pouvoir d'allongement, les rendent inaptes à l'impression en héliogravure décrite ci-dessus.

De plus, la tenue du pas d'impression sur la machine de conditionnement est rès aléatoire.

Il faut encore noter que ces films ne peuvent être imprimés qu'en surface, ce qui diminue fortement leur brillance ainsi que l'attrait commercial du produit. On relève également la difficulté d'y faire adhérer convenablement des encres d'imprimerie.

De ce fait, l'obligation d'utiliser des étiquettes autocollantes imprimées à apposer sur le support pour le rendre commercialement plus attractif et y indiquer les mentions imposées par la loi force l'utilisateur final à investir sur ces lignes de production dans des étiqueteuses automatiques qui entraînent un surcroît de travail considérable et affectent les cadences de production, notamment par les arrêts lors des changements de bobine d'étiquettes.

Or, dans le domaine du skin, la demande en matériau imprimable en héliogravure multicolore, en particulier en tri- ou quadrichromie est très forte. De plus, on connaît par le brevet WO 95/21105 l'utilisation d'un film orienté ou non, extrudé ou coextrudé à base de PVA (Polyvinyl Alkohol), en tant que matériau skin pour le conditionnement de produits non alimentaires.

Le document décrit que certains composants sont solubles dans l'eau et il enseigne l'utilisation d'un support inférieur poreux et de ce fait non barrière aux gaz.

On peut dès lors estimer qu'un tel système n'est pas à même de préserver des produits alimentaires ayant une durée de conservation de 21 à 90 jours et ce à des degrés d'humidité ambiante très élevés et des températures de stockage compris entre 4 et 7° C.

A fortiori, le fait que ce matériau soit soluble dans l'eau à une température de 40 à 100 °C, et de préférence dans l'eau froide, le rend inapte à l'utilisation en milieu humide.

A la lumière de l'ensemble des limites techniques mises en évidence par les matériaux repris ci-dessus ainsi que d'une demande grandissante à produire un matériau "skin" imprimé repéré" pour l'utilisation entre autre dans le domaine alimentaire, la présente invention consiste à sélectionner un film hautement transparent, étirable et pelable, mono ou biorienté et à l'utiliser pour l'emballage sous pellicule et sous vide de produits nobles, en particulier de produits alimentaires destinés à être présentés de manière prestigieuse sur un plateau ou une barquette thermoformée.

La présente invention consiste à utiliser un film hautement transparent pour l'emballage sous pellicule et sous vide de produits, en particulier de produits alimentaires destinés à être présentés de manière prestigieuse sur une barquette, ou un ravier thermoformé que l'on recouvre d'une bande supérieure initialement plane et seulement chauffée.

Suivant une particularité de l'invention, le film étirable est un film orienté, imprimé ou destiné à être imprimé au verso en flexographie ou en héliogravure multicolore en tri- ou quadrichromie, par exemple à base de polyéthylène téréphtalate du type Mylar® M45 (enduit de PVDC 1µ) ou Mylar® P25 commercialisé par DuPont de Nemours®. On peut également utiliser un film de polypropylène orienté ou de nylon orienté par étirage monoaxial ou biaxial.

Les machines utilisées pour la fabrication d'emballages skin décoratifs sous vide sous lesquels est utilisé ce film imprimé sont des machines de type MULTIVAC®R530 qui comprennent des postes de formage, de remplissage et de soudure de type KIT ISOPACK®.

Suivant un développement ultérieur de l'invention, le film présente l'une des structures suivantes :
- film étirable orienté / impression verso / adhésif / polyéthylène;
- film étirable orienté / impression verso / adhésif / polyéthylène;
- film étirable orienté / impression verso / adhésif / ionomère;
- film étirable orienté / adhésif / polyéthylène;
- film étirable orienté / adhésif / coextrudé soudant;
- film étirable orienté / impression / adhésif / ionomère.

Le ionomère peut être un coextrudé soudant destiné à former un film-barrière, il s'agit en particulier de Surlyn®.

Ces caractéristiques et d'autres particularités et détails de l'invention apparaîtront au cours de la description détaillée ci-après d'une forme de réalisation préférée de l'invention qui fait référence aux dessins ci-annexés donnés à titre illustratif et non limitatif.

Dans ces dessins :
- la **figure 1** est une vue en perspective d'un emballage skin sous vide dont le film supérieur est réalisé à l'aide d'un film à base de polyester selon l'invention;
- la **figure 2** est une vue schématique d'une machine d'emballage skin sous vide, du type Multivac® mettant en oeuvre un film supérieur à base de polyester;
- la **figure 3** est une vue en perspective de la machine illustrée dans la figure 2;
- la **figure 4** montre à plus grande échelle le poste de chauffage de soudure et de vide d'un système ISOPACK® de la machine montrée dans les figures 2 et 3;
- les **figures 5 à 10** illustrent schématiquement les diverses étapes du système ISOPACK® utilisant le film selon l'invention.

Dans les diverses figures, les mêmes signes de référence désignent des éléments identiques ou analogues.

Un procédé et une machine pour réaliser l'operculage et le scellage sous vide d'un emballage de présentation d'un produit noble, en particulier d'un produit d'alimentation de haute qualité, à l'aide d'un film étirable et pelable sont connus par le document EP-A-0039056. Une telle machine comprend comme illustré dans la figure 4, un poste de chauffe, de vide et de soudure appelée "station skin®" système ISOPACK® dans lequel le produit à conditionner 5 disposé sur le support inférieur 2 légèrement thermoformé 14 est enveloppé sous vide à l'aide d'un film supérieur 1 initialement plan et chauffé dans la station pour permettre à ce dernier d'épouser toutes les formes de produits à conditionner 5.

La figure 5 montre que le vide supérieur aspire le film supérieur 1 dans le dôme et que le vide créé par dessous permet au support inférieur 2 légèrement thermoformé 14 d'être bien fixé dans le moule.

La figure 6 montre que le film supérieur est chauffé par la plaque de soudure.

Les figures 7 et 8 montrent que par une remise à l'atmosphère plus ou moins rapide de la station, le film supérieur se détache et épouse tous les contours du produit à emballer.

Durant cette phase, le film est soudé sur toute la surface entourant le Produit à conditionner ainsi que sur les contours de l'emballage grâce à une plaque de soudure périphérique propre au système ISOPACK®.

La figure 9 montre que la plaque de soudure s'écarte après scellage.

La figure 10 montre l'ouverture complète de la station, une fois le processus de conditionnement terminé.

Le film supérieur 1 est guidé, sur ses bords latéraux, par des chaînes de guidage 7 depuis l'introduction dans la chambre à vide jusqu'à la sortie de l'emballage sous vide 3, et la bande inférieure 2 est guidée par des chaînes de guidage 4 depuis son introduction jusqu'à immédiatement en avant de la chambre à vide 9 (figure 3).

Les chaînes de guidage 4, 7 possèdent des attaches planes 10 et les attaches planes de la chaîne de guidage 4, lors de la libération de la bande inférieure 2 en avant de la chambre vide 9, sont écartées par basculement, latéralement à partir de la bande inférieure 2, par une bague de relevage 11 qui se rétrécit d'une manière conique vers l'extérieur.

Le film supérieur 1 est saisi, à gauche et à droite, par des chaînes à agrafes et déplacé à chaque cycle en progression avant par un dispositif d'entraînement et de positionnement. Un dispositif de découpe de coins 12 réalise à l'emballage un coin lâche peu fixé qui sert d'aide à l'ouverture. Dans la station de formage 13 la bande inférieure est chauffée et préalablement transformé en barquettes 14. Le produit 5 à emballer est placé sur la barquette 14, à la main ou automatiquement. Le film supérieur 1 est déroulé par un système de déroulement avec réglage de la tension du film. Deux chaînes 7 à agrafes assurent le guidage du film supérieur 1 dans la station de chauffage 6, où il est ramolli par la chaleur à contact. Au cycle suivant, les films inférieur et supérieur arrivent, synchrones et parallèles, dans une chambre à vide d'une station skin. Ici, le film supérieur 1 mou enveloppe les barquettes 14 et les produits 5 qui émergent de 10 mm au plus de la barquette 14.

La chambre est fermée et le vide y est réalisé. Le film supérieur 1, qui est encore chauffé au dôme, est alors soudé sous vide à la barquette sur toute la surface autour du produit et sans rides. Les dispositifs de découpe 15 et 16 longitudinaux et transversaux séparent les emballages individuels 8 en les découpant du film.

## Revendications

1. Procédé pour operculer et sceller sous vide un emballage de présentation (2) d'un produit d'alimentation (5) au moyen d'un film insoluble dans l'eau et étirable, ledit film étant soudé thermiquement à l'emballage, caractérisé en ce qu'on utilise film étiré insoluble à l'eau présentant une face recto et une face verso tournée vers l'emballage, ledit film étiré étant imprimé sur sa face verso et complexé au moyen d'un adhésif à un support soudant et en ce qu'on soude le support complexé au film sur l'emballage pour obtenir un film pelable.

2. Procédé suivant la revendication 1, caractérisé en ce que l'adhésif est un adhésif à l'eau.

3. Procédé suivant la revendication 1 ou 2, caractérisé en ce que le support soudant est un support en polyéthylène, un support coextrudé ou un support ionomère.

4. Procédé suivant l'une des revendications précédentes, caractérisé en ce qu'on soumet le film à un étirage mécanique biaxial avant impression sur sa face verso.

5. Procédé suivant la revendication 4, caractérisé en ce que le film est un film polyester, polyamide ou polypropylène.

6. Procédé suivant la revendication 5, caractérisé en ce que le film étiré a une épaisseur comprise entre 10 et 50 µm.

7. Procédé suivant l'une des revendications 1 à 6, caractérisé en ce que le film étiré et imprimé est complexé au support soudant au moyen d'un adhésif et présente une des structures suivantes :
- film étiré / impression verso du film / adhésif / support soudant en polyéthylène;
- film étiré / impression verso du film / adhésif / support coextrudé soudant;
- film étiré / impression verso du film / adhésif / support ionomère.

8. Procédé suivant la revendication 7, caractérisé en ce que l'adhésif est un adhésif à l'eau.

9. Procédé selon l'une quelconque des revendications 1 à 8, caractérisé en ce qu'on imprime le film étiré (1) du côté verso par héliogravure repérée multicolore ou flexographie.

## Claims

1. Process for closing off and vacuum-sealing a package (2) for presenting a food product (5) by means of a stretchable water-insoluble film, the said film being thermally welded to the package, characterized in that a water-insoluble stretched film having a front side and a rear side facing the package is used, the said stretched film being printed on its rear side and complexed by means of an adhesive to a weldable backing and in that the backing complexed to the film is welded to the package in order to obtain a peelable film.

2. Process according to Claim 1, characterized in that the adhesive is a water-based adhesive.

3. Process according to Claim 1 or 2, characterized in that the weldable backing is a polyethylene backing, a coextruded backing or an ionomer backing.

4. Process according to one of the preceding claims, characterized in that the film undergoes biaxial mechanical stretching before being printed on its rear side.

5. Process according to Claim 4, characterized in that the film is a polyester, polyamide or polypropylene film.

6. Process according to Claim 5, characterized in that the stretched film has a thickness of between 10 and 50 µm.

7. Process according to one of Claims 1 to 6, characterized in that the stretched and printed film is complexed to the weldable backing by means of an adhesive and has one of the following structures:
- stretched film/printing on the rear of the film/adhesive/weldable polyethylene backing;
- stretched film/printing on the rear of the film/adhesive/weldable coextruded backing;
- stretched film/printing on the rear of the film/adhesive/ionomer backing.

8. Process according to Claim 7, characterized in that the adhesive is a water-based adhesive.

9. Process according to any one of Claims 1 to 8, characterized in that the stretched film (1) is printed on the rear side by flexography or multicolour registered gravure printing.

## Patentansprüche

1. Verfahren zum Verschließen und Versiegeln, unter Vakuum, einer Präsentationsverpackung (2) eines Nahrungsmittelprodukts (5) mit einem dehnbaren und in Wasser unlöslichen Film, wobei der Film thermisch an die Verpackung angeschweißt wird, dadurch gekennzeichnet, daß ein gedehnter, in Wasser unlöslicher Film verwendet wird, der eine Vorderseite und eine der Verpackung zugekehrte Rückseite aufweist, wobei der gedehnte Film auf seiner Rückseite bedruckt ist und mit einem Klebstoff mit einem schweißbaren Trägermaterial verbunden wird, und daß das mit dem Film verbundene Trägermaterial auf die Verpackung aufgeschweißt wird, um einen abziehbaren Film zu erhalten.

2. Verfahren nach Anspruch 1, dadurch gekennzeichnet, daß der Klebstoff ein Wasserklebstoff ist.

3. Verfahren nach Anspruch 1 oder 2, dadurch gekennzeichnet, daß das schweißbare Trägermaterial ein Trägermaterial aus Polyethylen, ein koextrudiertes Trägermaterial oder ein Ionomer-Trägermaterial ist.

4. Verfahren nach einem der vorangehenden Ansprüche, dadurch gekennzeichnet, daß der Film vor der Bedruckung auf seiner Rückseite einer biaxialen mechanischen Dehnung unterworfen wird.

5. Verfahren nach Anspruch 4, dadurch gekennzeichnet, daß der Film ein Polyester-, Polyamid- oder Polypropylenfilm ist.

6. Verfahren nach Anspruch 5, dadurch gekennzeichnet, daß der gedehnte Film eine Dicke aufweist, die zwischen 10 und 50 µm liegt.

7. Verfahren nach einem der Ansprüche 1 bis 6, dadurch gekennzeichnet, daß der gedehnte und bedruckte Film mit einem Klebstoff mit einem schweißbaren Trägermaterial verbunden wird und eine der folgenden Strukturen aufweist:
- gedehnter Film/rückseitige Bedruckung des Films/Klebstoff/schweißbares Trägermaterial aus Polyethylen;
- gedehnter Film/rückseitige Bedruckung des Films/Klebstoff/koextrudiertes, schweißbares Trägermaterial;
- gedehnter Film/rückseitige Bedruckung des Films/Klebstoff/Ionomer-Trägermaterial.

8. Verfahren nach Anspruch 7, dadurch gekennzeichnet, daß der Klebstoff ein Wasserklebstoff ist.

9. Verfahren nach einem der Ansprüche 1 bis 8, dadurch gekennzeichnet, daß der gedehnte Film (1) auf der Rückseite mit mehrfarbiger markierter Heliogravur oder mit Flexodruck bedruckt wird.
